# EUROPÄISCHE PATENTSCHRIFT

(11) **EP 0 559 968 B1**
(45) Veröffentlichungstag und Bekanntmachung des Hinweises auf die Patenterteilung: **12.03.1997**
(21) Anmeldenummer: 92122136.2
(22) Anmeldetag: 30.12.1992
(51) Int. Cl.: A62C 3/04, A62C 37/36

(54) **Gegen Staubexplosionen geschützte Anlage**
Device for protection against explosion of dust materials
Dispositif de protection contre des explosions de poussière

(30) Priorität: 07.03.1992 DE 4207320
(43) Veröffentlichungstag der Anmeldung: 15.09.1993
(73) Patentinhaber: REMBE GMBH MESS- UND REGELTECHNIK, D-59918 Brilon (DE)
(72) Erfinder: Penno, Bernhard, W-5790 Brilon (DE)
(74) Vertreter: Fritz, Edmund Lothar, Dipl.-Chem.

(56) Entgegenhaltungen:
- EP-A- 0 076 958
- US-A- 1 672 042
- US-A- 1 907 976
- US-A- 3 909 954
- US-A- 5 052 494

## Beschreibung

Die vorliegende Erfindung betrifft eine staubführende Anlage mit einer Einrichtung zum Schutz der Anlage bei Staubexplosionen sowie ein Verfahren zum Schutz einer solchen staubführenden Anlage gegen die Auswirkungen einer Staubexplosion. Es ist bekannt, daß sich Staubexplosionen, die durch Apparaturen oder Behälter in Rohrleitungen hineingetragen werden können, bis zur Detonation steigern und zur völligen Zerstörung einer staubführenden Anlage führen können. Das Ausmaß der Zerstörung ist insbesondere groß, wenn die Staubexplosion aus einem Behälter in einen zweiten oder weitere an die Rohrleitung angeschlossene Behälter hineingetragen wird. Aus dem Stand der Technik ist es bereits bekannt, die ßehältnisse oder Apparaturen selbst durch Explosionsdruckentlastung oder Explosionsunterdrückung gegen die verheerendenden Auswirkungen von Staubexplosionen zu schützen. Durch Rohrleitungen untereinander verbundene Apparaturen kann man nur durch Abschotten (Entkoppeln) zuverlässig schützen. Die bislang bekanntgewordenen Entkopplungssysteme sind konstruktiv sehr aufwendig und haben sich in der Praxis nicht durchgesetzt. Die Industrie und die Sicherheitsorgane suchen dringend ein zuverlässiges und wirtschaftliches System zum Schutz einer Anlage bei einer Staubexplosion und zur Verhinderung der Fortpflanzung von Staubexplosionen über die die einzelnen Aggregate einer Anlage verbindenden Rohrleitungen.

Aus der DE-A-38 22 012 ist bereits eine sogenannte "Quenching-Vorrichtung" für den Schutz staubführender Apparaturen in geschlossenen Räumen bekannt geworden, die die Möglichkeit der flammenlosen Explosionsdruckentlastung in den Raum hinein bietet. Diese bekannte "Quenching-Vorrichtung" weist eine Berstscheibe oder eine gleichwertige Entlastungseinrichtung auf, die eine staub- und/oder flammenfreie Druckentlastung ermöglicht. Die Wandungen der "Quenching-Vorrichtung" können aus einer wellenartig ausgeformten mehrlagigen Schicht z.B. aus Edelmetall und Stein- bzw. Glaswolle oder vergleichbaren Materialien aufgebaut sein, so daß beim Ansprechen der Berstscheibe oder der vergleichbaren Entlastungseinrichtung ein freies Abströmen der den Behälter verlassenden Expansions- und Verbrennungsgase nicht oder nur unwesentlich behindert wird, größere Mengen ausgeworfenen brennbaren Staubes während einer Druckentlastungssituation zurückbehalten werden und Verbrennungs- und Expansionsgase abgekühlt werden. Auf den gesamten Inhalt der DE-A-38 22 012 wird hiermit Bezug genommen.

Es ist Aufgabe der vorliegenden Erfindung, eine staubführende Anlage mit einer Einrichtung zu schaffen, die eine wirksame Entkopplung zweier oder mehrerer miteinander verbundener konstruktiv zu schützender Apparaturen, die Teil dieser Anlage sind, gewährleistet. Weiter ist es Aufgabe der Erfindung, ein Verfahren zur Verfügung zu stellen, mittels dessen untereinander verbundene Apparaturen einer staubführenden Anlage im Fall einer Staubexplosion wirksam entkoppelt werden.

Die Lösung dieser Aufgabe liefert eine Anlage mit einer Entkopplungseinrichtung mit den Merkmalen des Anspruchs 1 bzw. ein Verfahren mit den Merkmalen des Anspruchs 6.

Die Erfindung geht aus von der Erkenntnis, daß sich bei Staubexplosionen in Rohrleitungen die Druckwelle schneller fortpflanzt als die Flamme sich ausbreitet. Es ist daher möglich, die Druckwelle bereits über das Quenching-Rohr (Druckentlastungsrohr) im ersten Rohrleitungsknick zu erfassen, die Druckwelle in den Raum hinein zu entlasten und vor Eintreffen der Flamme die Schließung eines in der Rohrleitung, die zu einer weiteren Apparatur führt, angeordneten Entkopplungsventils einzuleiten. Auch wenn beim Eintreffen der Flamme am Entkopplungsventil (Quenchventil) das Ventil noch nicht ganz geschlossen ist, ist der Flammendurchschlag durch den Quenching-Effekt des sich schließenden Ventils bereits ausgeschlossen.

Die Vorteile einer Anlage mit einer Einrichtung gemäß der Erfindung sind die Absperrung von Rohrleitungen gegen Flammendurchschlag, die Vermeidung von hohen Drücken in den Rohrleitungen, die Vermeidung der Ausbreitung von Druckwellen in Rohrleitungssystemen. Die Steuerung des Entkopplungsventils ist bei der erfindungsgemäßen Anlage so ausgebildet, daß eine hohe Sicherheit gegen Fehlansprechen gewährleistet und eine schnelle Wiederinbetriebnahme der Anlage möglich ist.

Bei dem erfindinngsgemäßen Verfahren besteht also der erste Schritt in der Explosionsdruckentlastung der Apparatur durch das Quenching-Rohr (Q-Rohr) mit dem damit verbundenen Quenching-Effekt. Mit dem Entlastungsvorgang wird dann der Schließvorgang des Quenchventils (Entkopplungsventils) vorzugsweise langsam und nicht schlagartig eingeleitet, da auch hier wieder der Quench-Effekt genutzt wird sowie die Erkenntnis, daß vor der Flamme erst die Druckwelle durch die Rohrleitung wandert und zwar im vorliegenden Fall mit einer reduzierten Geschwindigkeit, da ein Großteil der Explosionsenergie bereits über das Q-Rohr nach außen abgequencht wurde.

Die Erfindung wird nachfolgend anhand eines Ausführungsbeispiels unter Bezugnahme auf die beiliegende Zeichnung näher beschrieben. Dabei zeigt die einzige Figur eine schematisch vereinfachte Darstellung einer erfindungsgemäßen Anlage.

Die in einem Gebäude 10 untergebrachte Anlage umfaßt eine erste Apparatur 11 mit einem Behälter, in dem sich ein Staubexplosionsgefährdetes Schüttgut 12 befindet. Der Behälter ist durch eine Vorrichtung 13 gemäß der DE-A-38 22 012 explosionsdruckentlastet. Von dem Behälter der Apparatur 11 führt eine Verbindungsrohrleitung 14 zu einer zweiten Apparatur 15. Im Bereich der jeweiligen Rohrkrümmer 16, 17 dieser Verbindungsrohrleitung 14 sind ebenfalls Vorrichtungen 13a, 13b für die Explosionsdruckentlastung angeordnet, die entsprechend der Entlastungsvorrichtung 13 aufgebaut sind. Ebenso weist die Apparatur 15 eine Vorrichtung 13c für die Explosionsdruckentlastung der in der DE-A-38 22 012 beschriebenen Art auf. Anstelle dieser Druckentlastungsvorrichtungen 13, 13a, 13b, 13c können auch Berstscheiben verwendet werden. In diesen Druckentlastungsvorrichtungen sind jeweils Signalgeber integriert, die über die Verbindungsleitungen 18a, 18b, 18c, 18d jeweils mit der Steuerzentrale 19 verbunden sind. In der Verbindungsrohrleitung 14 ist ein dynamisch-elastisches Entkopplungsventil 20 (Quenchventil) angeordnet, das über die Verbindungsleitung 21 von der elektronischen Steuerzentrale 19 angesteuert wird. Dieses Entkopplungsventil wird so angesteuert, daß es den Querschnitt der Verbindungsrohrleitung 14 vor Erreichen der Flammenfront verschließt. Die Druckentlastungsvorrichtungen 13a, 13b im Bereich der Rohrkrümmer am Ein- bzw. Auslauf der Apparaturen 15, 11 sind installiert, um hohe Druckspitzen in der Rohrleitung 14 zu vermeiden. In der Druckentlastungsvorrichtung 13a, 13b ist eine Berstscheibe integriert, die bei einer auftretenden Druckspitze anspricht und die Explosion ohne Flammenausbreitung über das Quenching-Rohr in den Raum hinein entlastet.

Gleichzeitig wird über den in der Vorrichtung 13a integrierten Signalgeber ein Signal an die elektronische Steuerzentrale 19 gegeben, die das Entkopplungsventil 20 betätigt, so daß auch bei Hineinlaufen einer Explosion in die Verbindungsrohrleitung 14 vor dem Ansprechen der Druckentlastungsvorrichtung 13 der Apparatur 11 eine Entkopplung gewährleistet ist, durch die die Apparatur 15 geschützt ist.

Die elektronische Steuerzentrale 19 hat eine Notstromversorgung und überwacht die Energieversorgung für das Entkopplungsventil 20 und überwacht darüberhinaus alle Zuleitungen auf Kabelbruch und Erdschluß. Für die Sicherheit der Anlage wichtige Schaltvorgänge können über die Steuerzentrale 19 eingeleitet werden. Bei Ausfall der Netz- und Notstromversorgung für die Steuerzentrale 19 oder Abfall der Energieversorgung für das dynamisch-elastische Entkopplungsventil 20 wird dieses automatisch geschlossen unter gleichzeitiger Einleitung der für die Sicherheit der Anlage wichtigen Schaltvorgänge. Z. B. kann die Abschaltung bestimmter Bauteile 22 der Anlage wie z. B. eines Gebläses über die mit der Steuerzentrale 19 verbundene Leitung 23 erfolgen.

## Patentansprüche

1. Staubführende Anlage mit einer Einrichtung zum Schutz der Anlage bei Staubexplosionen, dadurch gekennzeichnet, daß eine erste staubführende Apparatur (11) und wenigstens eine zweite Apparatur (15) über eine Verbindungsrohrleitung (14) verbunden sind und im Ausgangsbereich der ersten Apparatur (11) im Bereich eines Rohrkrümmers (16) der Verbindungsrohrleitung (14) eine Druckentlastungsvorrichtung (13a) mit integriertem Signalgeber angeordnet ist,
daß in der Verbindungsrohrleitung (14) zwischen den Apparaturen (11, 15) ein Entkopplungsventil (20) angeordnet ist, das von einer Steuerzentrale (19) über eine Leitung (21) ansteuerbar ist,
wobei der Signalgeber der Druckentlastungsvorrichtung (13a) bei Auftreten einer Druckspitze über eine Leitung (18c) ein Signal an die Steuerzentrale (19) abgibt und die Steuerzentrale (19) daraufhin das Entkopplungsventil (20) ansteuert und die Verbindungsrohrleitung (14) schließt.

2. Staubführende Anlage mit einer Einrichtung zum Schutz der Anlage bei Staubexplosionen nach Anspruch 1, dadurch gekennzeichnet, daß außerdem im Bereich des Eingangs zur Apparatur (15) im Bereich eines Rohrkrümmers (17) der Verbindungsrohrleitung (14) eine Druckentlastungsvorrichtung (13b) mit integriertem Signalgeber vorgesehen ist, die über eine Leitung (18d) mit der Steuerzentrale (19) verbunden ist.

3. Staubführende Anlage mit einer Einrichtung zum Schutz der Anlage bei Staubexplosionen nach Anspruch 1 oder 2, dadurch gekennzeichnet, daß die Apparatur (11) und/oder die Apparatur (15) eine Druckentlastungsvorrichtung (13, 13c) aufweisen.

4. Staubführende Anlage mit einer Einrichtung zum Schutz der Anlage bei Staubexplosionen nach einem der Ansprüche 1 bis 3, dadurch gekennzeichnet, daß für die Drinckentlastungsvorrichtungen (13, 13c) integrierte Signalgeber vorgesehen sind, die über Leitungen (18a, 18b) mit der Steuerzentrale (19) verbunden sind.

5. Staubführende Anlage mit einer Einrichtung zum Schutz der Anlage bei Staubexplosionen nach einem der Ansprüche 1 bis 4, dadurch gekennzeichnet, daß die Steuerzentrale die Energieversorgung des Entkopplungsventils (20) überwacht und bei Störungen in der Energieversorgung gegebenenfalls eine Abschaltung von Bauteilen (22) der Anlage veranlaßt.

6. Verfahren zum Schutz einer staubführenden Anlage nach einem der Ansprüche 1 bis 5 gegen die Auswirkungen einer Staubexplosion, dadurch gekennzeichnet, daß bei Auftreten einer Druckspitze in der Verbindungsrohrleitung (14) im Bereich des Rohrkrümmers (16) der in der Druckentlastungsvorrichtung (13a) integrierte Signalgeber über die Leitung (18c) ein Signal an die Steuerzentrale (19) gibt und die Steuerzentrale (19) daraufhin über die Leitung (21) das Entkopplungsventil (20) ansteuert und die Verbindungsrohrleitung (14) zur Apparatur (15) verschließt.

## Claims

1. Dust conducting plant with a device for protection against explosion of dust materials, characterised in that a first dust conducting apparatus (11) and at least a second apparatus (15) are connected by a connecting pipeline (14) and in the starting region of the first apparatus (11) there is arranged, in the region of a pipe bend (16) of the connecting pipeline (14), a pressure relief device (13a) with an integrated signal transmitter,
that in the connecting pipeline (14) between the two apparatus (11, 15) there is arranged a decoupling valve (20) which is controllable by a control centre (19) via a line (21),
the signal transmitter of the pressure relief device (13a) is supplying a signal to the control centre (19) via a line (18c) in the case of a pressure peak, as a result thereof, the control centre (19) switches the decoupling valve (20) and closes the connecting pipeline (14).

2. Dust conducting plant with a device for protection against explosion of dust materials as claimed in claim 1, characterised in that additionally in the region of the inlet to the apparatus (15) in the region of a pipe bend (17) of the connecting pipeline (14) there is provided a pressure relief device (13b) with an integrated signal transmitter, which is connected via a line (18d) to the control centre (19).

3. Dust conducting plant with a device for protection against explosion of dust materials as claimed in claim 1 or 2, characterised in that the apparatus (11) and/or the apparatus (15) comprise a pressure relief device (13, 13c).

4. Dust conducting plant with a device for protection against explosion of dust materials as claimed in any one of claims 1 to 3, characterised in that for the pressure relief devices (13, 13c) there are provided integrated signal transmitters which are connected to the control centre (19) via lines (18a, 18b).

5. Dust conducting plant with a device for protection against explosion of dust materials as claimed in any one of claims 1 to 4, characterised in that the control centre supervises the energy supply of the decoupling valve (20) and causes a switching off of structural elements (22) of the plant in the case of disturbances in the energy supply.

6. Process for the protection of a dust conducting plant as claimed in any one of claims 1 to 5 against the effects of an explosion of dust materials, characterised in that in the case of a pressure peak in the connecting pipeline (14) in the region of the pipe bend (16) the signal transmitter integrated in the pressure relief device (13a) supplies a signal via the line (18c) to the control centre (19) and the control centre (19) as a result thereof switches the decoupling valve (20) via the line (21) and closes the connecting pipeline (14) to the apparatus (15).

## Revendications

1. Installation contenant des matières pulvérulentes avec un dispositif de protection contre les explosions de poussière, caractérisée en ce qu'un premier appareillage contenant des matières pulvérulentes (11) et au moins un deuxième appareillage (12) sont reliés par l'intermédiaire d'une canalisation tubulaire de connexion (14) et en ce que dans la région de sortie du premier appareillage (11), dans la région d'un coude (16) de la canalisation tubulaire de connexion (14) est disposé un dispositif de dépressurisation (13a) avec un transmetteur de signaux intégré, en ce que dans la canalisation tubulaire de connexion (14) est disposé une vanne d'arrêt (20) qui est commandé depuis une centrale de commande (19) par l'intermédiaire d'un conducteur (21), le transmetteur de signaux du dispositif de dépressurisation (13a) transmettant, lorsqu'il survient une pointe de pression, par l'intermédiaire d'un conducteur (18c) un signal à la centrale de commande (19), sur quoi la centrale de commande (19) commande la vanne d'arrêt qui bloque la canalisation tubulaire de connexion (14).

2. Installation contenant des matières pulvérulentes avec un dispositif de protection contre les explosions de poussière suivant la revendication 1, caractérisée en ce qu'en outre, dans la région de l'entrée de l'appareillage (15) dans la région d'un coude tubulaire (17) de la canalisation tubulaire de connexion (13), il est prévu un dispositif de dépressurisation (13b) avec un transmetteur de signaux intégré, qui par l'intermédiaire d'un conducteur (18d) est relié à la centrale de commande (19).

3. Installation contenant des matières pulvérulentes avec un dispositif de protection contre les explosions de poussière suivant la revendication 1 ou 2, caractérisée en ce que l'appareillage (11) et/ou l'appareillage (15) présentent un dispositif de dépressurisation (13, 13c).

4. Installation contenant des matières pulvérulentes avec un dispositif de protection contre les explosions de poussière suivant l'une quelconque des revendications 1 à 3, caractérisée en ce que pour les dispositifs de dépressurisation (13, 13c) sont prévus des transmetteurs de signaux intégrés, qui par l'intermédiaire de conducteurs (18a, 18b) sont reliés à la centrale de commande (19).

5. Installation contenant des matières pulvérulentes avec un dispositif de protection contre les explosions de poussière suivant l'une quelconque des revendications 1 à 4, caractérisée en ce que la centrale de commande surveille l'approvisionnement énergétique de la vanne d'arrêt (20) et en cas de perturbations de l'approvisionnement énergétique provoque un arrêt d'éléments constitutifs (22) de l'installation.

6. Procédé pour protection d'une installation suivant l'une quelconque des revendications de 1 à 5 contre les effets d'une explosion de poussière, caractérisé en ce qu'en cas de d'existence d'une pointe de pression dans la conduite tubulaire de connexion (14) dans la région du coude (16), le transmetteur de signaux intégré dans le dispositif de dépressurisation (13a) transmet par l'intermédiaire du conducteur (18c) un signal vers la centrale de commande (19), laquelle ensuite par l'intermédiaire du conducteur (21) commande la vanne d'arrêt (20) et bloque la conduite tubulaire de connexion (14) vers l'appareillage (15).
